# EUROPÄISCHE PATENTSCHRIFT

(11) **EP 0 392 278 B1**
(45) Veröffentlichungstag und Bekanntmachung des Hinweises auf die Patenterteilung: **15.12.1993**
(21) Anmeldenummer: 90106077.2
(22) Anmeldetag: 29.03.1990
(51) Int. Cl.: B65H 67/06

(54) **Verfahren und Vorrichtung zum Zuordnen qualitätsbezogener Daten auf mit Kopsen bestückten Spulenträgern in einem Maschinensystem**
Method and device for assigning quality data to bobbin supports provided with cops in a combination of machines
Procédé et dispositif pour attribuer des données concernant la qualité à des supports de bobines garnis de cops dans une combinaison de machines

(30) Priorität: 12.04.1989 DE 3912030
(43) Veröffentlichungstag der Anmeldung: 17.10.1990
(73) Patentinhaber: W. SCHLAFHORST AG & CO., D-41061 Mönchengladbach (DE)
(72) Erfinder: Lauk, Kurt J., Dr., D-7000 Stuttgart 1 (DE)

(56) Entgegenhaltungen:
- PATENT ABSTRACTS OF JAPAN vol. 338, (C-527)(3185) 12 September 1988,& JP-A-63 099335 (MURATA MACH LTD.)
- PATENT ABSTRACTS OF JAPAN vol. 11, no. 381 (C-464)(2828) 12 Dezember 1987,& JP-A-
- 62 149925 (MURATA MACH LTD.)

## Beschreibung

Die Erfindung bezieht sich auf ein verfahren und eine Vorrichtung zum Zuordnen qualitätsbezogener Daten auf mit Kopsen bestückten Spulenträgern in einer Vorrichtung, bestehend aus mindestens einer Ringspinnmaschine und mindestens einer Spulmaschine, welche über ein Transportsystem miteinander verbunden sind.

Als Stand der Technik ist bereits ein Spinnmaschinen-Steuersystem bekannt, bei welchem eine Spinnmaschine mit Hilfe einer Spulenförderbahn und einer Lehrspulenrückkehrbahn mit einer Spulmaschine verbunden ist (DE-OS 36 28 045). Auf Transportmitteln, welche dem jeweiligen unabhängigen Transport der Kopse dienen, sind Identifikationsmarken angeordnet. Weiterhin finden Leseeinrichtungen für diese Identifikationsmarken Anwendung. Diese bekannte Konstruktion dient dazu, die Transportbahn des in jeder Spinnstelle erzeugten Fadens zu verfolgen, um entsprechende Fadenbruchinformationen zu ermitteln. Es handelt sich damit um eine sehr spezifische Problemlösung.

Zum Stand der Technik zählt weiterhin ein Verfahren zum Überwachen der Qualität von Produktionsstellen, Garnen und Spulen an einem Maschinenverbund aus mindestens einer Ringspinnmaschine und mindestens einem Spulenautomaten (DE-OS 37 12 654). Hierbei werden die an der Ringspinnmaschine hergestellten Kopse in einer vorgegebenen Reihenfolge einer zwischen Ringspinnmaschine und Spulautomat angeordneten Meß-, Zähl- und Sortiereinrichtung zugeführt. Diese Meßeinrichtung mißt Qualitätskriterien und vergleicht diese mit Vergleichswerten. Diejenigen Kopse, welche dem Vergleichswert nicht entsprechen, werden mittels der Sortiereinrichtung ausgesondert. Auch dieses bekannte Verfahren dient damit dazu, fehlerhafte Qualitäten zu ermitteln.

Weiterhin zählt es zum bekannten Stand der Technik, Peg-Trays oder auch Spulenträger mit qualitätsmäßigen Codierungen zu versehen, aus denen die Art des auf den Hülsen aufgewundenen Garnes zu ersehen ist (DE-OS 36 03 002, DE-OS 27 12 964).

Die JP-A-63 099 335 zeigt einen Maschinenverbund zwischen Spinn- und Spulmaschinen. Zwischen den zahlreichen Maschinen ist eine Transporteinrichtung für Spulentransportteller angeordnet. Diese Transporteinrichtung weist eine Vielzahl von Abzweigbahnen auf. Außerdem sind an den Ausschleusbahnen der Spinnmaschinen Schreibeinrichtungen zum Kennzeichnen der Spulenträger und an den Einschleusbahnen der Spulmaschinen Leseeinrichtungen zum Entschlüsseln dieser Kennzeichnung angeordnet. Die im Transportsystem umlaufenden Spulenträger sind ständig entweder mit Kopsen oder mit Leerhülsen beladen. Irgend ein Umsetzvorgang findet innerhalb dieses Transportsystemes nicht statt.

Der vorliegenden Erfindung liegt nun die Aufgabe zugrunde, ein Verfahren und eine Vorrichtung der eingangs genannten Art zu schaffen, bei welchem mit geringem maschinentechnischen Aufwand ein Codieren gemischt angelieferter Kopse mit unterschiedlichen Qualitäten durchzuführen ist.

Diese Aufgabe wird erfindungsgemäß durch ein Verfahren gemäß Anspruch 1 und eine Vorrichtung gemäß Anspruch 8 gelöst. Hierdurch ergibt sich der Vorteil, daß der Ort der Codierung an den Umsetzer zwischen einer Ringspinnmaschine und einer Spulmaschine gelegt wird, wobei eine erhebliche Reduzierung des maschinentechnischen Aufwandes insofern erfolgt, als an dieser Stelle die Kopse in jedem Fall gehandhabt und/oder behandelt werden. Der Begriff Garnqualität umfaßt hierbei sowohl die Garnart (beispielsweise Material, Farbe, Feinheit, Drehung), als auch die Garngüte (beispielsweise Haarigkeit, Verschmutzung) und Kopsgüte (beispielsweise Krüppelkops, Kopshärte).

Falls von einer oder mehreren Ringspinnmaschinen Kopse mit unterschiedlichen Garnqualitäten über einen Umsetzer abgeliefert werden, müssen die Spulenträger dementsprechend unterschiedlich gekennzeichnet werden. Hierbei bestehen in weiterer Ausgestaltung der Erfindung folgende Möglichkeiten:
- Abzählen der abgelieferten Spulenträger und Umschalten der Codierung nach Erreichen einer eingestellten, der Anzahl von Kopsen einer Qualität entsprechenden Zählsumme;
- Anbringen eines Schaltelements an der Grenze der zu unterscheidenden Garnqualitäten - an dem letzten Spulenträger der alten oder dem ersten Spulenträger der neuen Qualität oder an dem Transportmittel der Kopse;
- Spinnen unterschiedlicher Garnqualitäten auf Spulenträgern unterschiedlicher Farbe und Verwenden eines farberkennenden, die Codierung umschaltenden Sensors;
- Einsatz eines unterschiedliche Garnqualitäten erkennenden, die Codierung umschaltenden Sensors, beispielsweise über Farberkennung oder Materialerkennung oder Fadenfeinheitsprüfung, woraus sich zugleich vorteilhafterweise eine Kontrollmöglichkeit für die Einhaltung der erforderlichen Qualität ergibt.

Bezüglich der Codierung spielt es keine Rolle, ob eine wechselnde Codierung oder eine Zuordnung von bleibender Codierung zu wechselnden Garnqualitäten Anwendung findet. In jedem Fall werden den mit Kopsen bestückten Spulenträgern im Bereich des Umsetzers die entsprechenden Daten zugeordnet, welche sich auf unterschiedliche Garnqualitäten beziehen.

Die Erfindung wird nachfolgend anhand von in der Zeichnung dargestellten Ausführungsbeispielen näher beschrieben. In der Zeichnung zeigen:
Fig. 1 eine schematische Seitenansicht eines Umsetzers;
Fig. 2, Fig. 3; Fig. 4 und Fig. 5 schematische Draufsichten auf eine Vorrichtung, bestehend aus mindestens einer Ringspinnmaschine und mindestens einer Spulmaschine.

Nach Fig. 1 ist eine schematisch angedeutete Ringspinnmaschine 1 über ein Transportsystem, bestehend beispielsweise aus einem Transportband 8 und einer Peg-Tray-Schiene 18 mit einer schematisch angedeuteten Spulmaschine 2 verbunden. Zwischen der Ringspinnmaschine 1 und der Spulmaschine 2 ist im Schnittbereich des Transportbandes 8 und der Peg-Tray-Schiene 18 ein Umsetzer 3 angeordnet. Dieser Umsetzer 3 dient dazu, auf Spulenträgern 5 angeordnete Kopse 4 von dem Transportband 8 abzuheben und auf die Peg-Tray-Schiene 18 abzusetzen. Die Spulenträger 5 sind im Bereich des Transportbandes 8 Hülsenzapfen, im Bereich der Peg-Tray-Schiene 18 Peg-Trays.

Im Bereich des Umsetzers 3 ist ein stationäres Fühlelement 6 bzw. 7 angeordnet. Das Fühlelement 6 reagiert hierbei auf den Vorbeilauf eines Kopses 4. Es zählt nur, seine Zählimpulse werden über eine Leitung 14 an eine Steuervorrichtung 12 weitergeleitet, dort summiert und bei Erreichen einer eingestellten Zählsumme wird die Codierung umgestellt.

Das Fühlelement 7 benötigt gegenüber der vorgenannten Konstruktion ein Schaltelement 9 bzw. 19. Die Einheit 9 ist hierbei ein eigentliches Schaltelement, wie Nocken, Magnet, Reflektor usw. und vorzugsweise am Transportband angeordnet. Das Fühlelement 7 ist entsprechend ausgebildet. Auch die Einheit 19 kann ein echtes Schaltelement sein, das am ersten Kops einer neuen Garnart angeordnet ist und das Umsteuern der Codierung veranlaßt.

Das Schaltelement 19 kann aber auch eine qualitätsbezogene Markierung am Kops, beispielsweise eine bestimmte Hülsenfarbe, Hülsencodierung oder eine Garnfarbe an jedem Kops 4 der neuen Qualität sein. Das Fühlelement 7 ist dann so ausgebildet, daß es diese Farbe oder Codierung erkennen kann. Bei dieser Ausführungsform können - im Gegensatz zu den vorher beschriebenen - die Qualitäten am Umsetzer 3 auch gemischt ankommen, da der Umsetzer Kops für Kops entsprechend codiert. Das Schaltelement 19 markiert in diesem Fall also keine Qualitätsgrenze, sondern eine bestimmte Qualität auf einem Kops.

Als Fühlelement 6 bzw. 7 kann ein Sensor 10 bzw. 11 Anwendung finden, welcher im Zulaufbereich des Umsetzers 3 angeordnet ist.

Der Sensor 10 bzw. 11 ist über die Leitung 14 bzw. 17 mit der Steuervorrichtung 12 verbunden, welche ihrerseits über eine Leitung 15 mit einer Codiervorrichtung 13 zum Zuordnen der Daten auf die mit Kopsen 4 bestückten Spulenträger 5 entsprechend der Garnqualität verbunden ist. Wie ersichtlich, liegen der Sensor 10 bzw.11 im Zulaufbereich und die Codiervorrichtung 13 im Ablaufbereich der Spulenträger 5.

Hierbei liegt der Sensor 10 im Bereich der auf die Spulenträger 5 aufgesteckten Kopse 4; alternativ besteht die Möglichkeit, statt dieses Sensors 10 den Sensor 11 im Bereich des die Spulenträger 5 transportierenden Transportbandes 8 anzuordnen.

Der Sensor kann als farberkennendes Fühlelement bei unterschiedlichen Garnqualitäten von Kopsen auf Spulenträgern unterschiedlicher Farbe oder als Material bzw. Fadenfeinheit erkennendes Fühlelement ausgebildet sein.

Nach Fig. 2 ist eine Ringspinnmaschine 1, welche zwei Qualitäten A und B erzeugt, über einen Umsetzer 3 mit einer Spulmaschine 2 verbunden. Durch den Einsatz eines nach Fig. 1 beschriebenen Sensors als Fühlelement und eines Schaltelements im Bereich des Umsetzers erfolgt eine Zuordnung von Daten, welche sich auf die unterschiedlichen Garnqualitäten A und B bezieht und hinter den Umsetzer 3 an die entsprechenden Bereiche der Spulmaschine abgegeben werden.

Nach Fig. 3 finden zwei Ringspinnmaschinen 1 und 1′ Anwendung, welche wiederum unterschiedliche Qualitäten A und B an Garn erzeugen. Über den Umsetzer 3 erfolgt eine Weitergabe dieser unterschiedlichen Garnqualitäten an die Spulmaschine in entsprechender Zuordnung.

Nach Fig. 4 ist eine Ringspinnmaschine 1, welche die Qualitäten A und B erzeugt, über einen Umsetzer 3 und ein Transportsystem 16 mit zwei Spulmaschinen 2 und 2′ verbunden. Durch das Zusammenwirken der vorbeschriebenen Elemente werden die entsprechenden, von der Ringspinnmaschine 1 erzeugten Qualitäten A und B an die beiden Spulmaschinen 2 und 2′ in sortierter Form abgegeben.

Bei der Ausführungsform nach Fig. 5 finden vier Ringspinnmaschinen 1, 1′, 1˝ sowie 1‴ Anwendung, welche unterschiedliche Garnqualitäten A und B sowie C erzeugen. Wiederum ist es mit Hilfe des Umsetzers 3 sowie der Schalt- und Fühlelemente möglich, den mit Kopsen bestückten Spulenträgern Daten zuzuordnen, welche sich auf diese unterschiedlichen Garnqualitäten A, B und C beziehen. Über das Transportsystem 16′ werden diese unterschiedlichen Garnqualitäten in gewünschter Weise an drei Spulmaschinen 2, 2′ und 2˝ abgegeben, wobei beispielsweise die Spulmaschine 2 lediglich die Garnqualität A, die Spulmaschine 2′ die Garnqualitäten A und B und die Spulmaschine 2˝ die Garnqualitäten C und B übernehmen. Hierbei weist das Transportsystem eine Umlaufbahn auf, auf welcher die codierten Spulenträger so lange umlaufen können, bis sie von einer der Spulmaschinen 2, 2′ bzw. 2˝ abgerufen werden.

Jedem der vorgenannten Systeme ist gemeinsam, daß im Bereich des Umsetzers ein Sensor und ein Schaltelement Anwendung finden. Dieser Sensor 10 bzw. 11 kann als Lichtschranke oder als Lichttaster ausgebildet sein, welcher die vorbeilaufenden Kopse 4 zählt und Zählimpulse an die Steuervorrichtung 12 abgibt. Dort wird nach Erreichen einer eingestellten Zahl, beispielsweise wenn eine Qualitätscharge durchlaufen ist und Kopse einer anderen Qualität ankommen, die Codiervorrichtung 13 umgestellt.

Alternativ läßt sich statt des Sensors 10 auch der Sensor 11 einsetzen, welcher eine an der Grenze zweier Qualitäten angeordnete, als Schaltelement 9 wirkende Markierung fühlt und im vorgenannten Sinne die Codierung umsteuert. Diese Markierung kann beispielsweise am Transportband 8 angebracht sein, wenn die Qualitäten beispielsweise gemäß der Ausführungsform nach Fig. 4 auf demselben Transportband 8 stehen. Die Markierung über das Schaltelement kann aber auch im ersten und/oder letzten Kops 4 einer abgelieferten Qualitätscharge angebracht sein.

Die Kopse 4 können auch anders als auf Zapfen des Transportbandes 8 stehend angeliefert werden, beispielsweise auf einem Transportband liegend oder auf Peg-Trays. Die Kopse können hierbei durch den Umsetzer 3 auch auf ein anderes Transportmittel als Peg-Trays umgesetzt werden, beispielsweise auf ein anderes Transportband mit anderer Zapfenteilung oder nach entsprechender Behandlung wieder auf Peg-Trays. In jedem Fall wird durch die Erfindung gewährleistet, daß bei geringem maschinentechnischen Aufwand den mit Kopsen 4 bestückten Spulenträgern 5 im Bereich des Umsetzers 3 Daten zugeordnet werden, welche sich auf unterschiedliche Garnqualitäten beziehen.

## Patentansprüche

1. Verfahren zum Zuordnen qualitätsbezogener Daten auf mit Kopsen (4) bestückten Spulenträgern (5) in einer Vorrichtung, bestehend aus mindestens einer Ringspinnmaschine (1) und mindestens einer Spulmaschine (2), welche über ein Transportsystem miteinander verbunden sind,
dadurch gekennzeichnet,
- daß jede Änderung der Garnqualität der Kopse (4), die einem Umsetzer (3) zugeführt und von diesem auf Spulenträger (5) aufgesetzt werden, durch eine im Bereich des Umsetzers (3) installierte Sensoreinrichtung (10, 11) erfaßt wird,
- daß die Sensoreinrichtung (10, 11) jede Änderung der Garnqualität der Kopse (4) an eine Steuereinrichtung (12) meldet
- und daß die Steuereinrichtung (12) eine im Aufsetzbereich des Umsetzers (3) angeordnete Codiereinrichtung (13) veranlaßt, den mit Kopsen (4) bestückten Spulenträgern (5) Daten zuzuordnen, welche sich auf die jeweilige Garnqualität der Kopse beziehen, mit denen die Spulenträger bestückt werden.

2. Verfahren nach Anspruch 1, dadurch gekennzeichnet, daß durch Abzählen der am Umsetzer (3) eintreffenden Kopse (4) mit Erreichen einer eingestellten Zählsumme die Grenze zweier Garnqualitäten bestimmt und die Zuordnung von Daten zu den Spulenträgern entsprechend umgestellt wird.

3. Verfahren nach Anspruch 1, dadurch gekennzeichnet, daß durch Abfühlen des Eintreffens eines Schaltelements (9; 19), das die Grenze zwischen zwei dem Umsetzer (3) zugeführten Qualitäten von Kopsen (4) markiert, am Umsetzer die Grenze zweier Garnqualitäten bestimmt und die Zuordnung von Daten zu den Spulenträgern (5) entsprechend umgestellt wird.

4. Verfahren nach Anspruch 2, dadurch gekennzeichnet, daß das Schaltelement (19) an mindestens einem die Grenze unterschiedlicher Garnqualitäten definierenden Spulenträger (5) angeordnet wird.

5. Verfahren nach Anspruch 2, dadurch gekennzeichnet, daß das Schaltelement (9) an einem die mit Kopsen (4) bestückten Spulenträger (5) bewegenden Transportelement (8) angeordnet wird.

6. Verfahren nach Anspruch 2, gekennzeichnet durch Verwendung eines farberkennenden Fühlelementes bei unterschiedlichen Garnqualitäten von Kopsen (4) auf Spulenträgern (5) unterschiedlicher Farbe.

7. Verfahren nach Anspruch 2, gekennzeichnet durch Verwendung eines eine Garnqualität erkennenden Fühlelementes.

8. Vorrichtung zur Durchführung des Verfahrens nach einem der vorhergehenden Ansprüche, bestehend aus mindestens einer Ringspinnmaschine (1) und mindestens einer Spulmaschine (2), welche über ein Transportsystem miteinander verbunden sind, dadurch gekennzeichnet
- daß zwischen einer Transporteinrichtung (8) einer Ringspinnmaschine (1) und einer Transporteinrichtung (16, 18) einer Spulmaschine (2) ein Umsetzer (3) eingeschaltet ist, der die Kopse (4) von der Transporteinrichtung (8) abnimmt und an die Transporteinrichtung (16, 18) übergibt,
- daß im Endbereich der Transporteinrichtung (8) eine Sensoreinrichtung (10, 11) zum Erfassen des Wechsels der Garnqualität der auf den Transportbändern (8) herangeführten Kopse angeordnet ist,
- daß die Sensoreinrichtung (10, 11) mit einer Steuereinrichtung (12) verbunden ist
- und daß im Anfangsbereich der Transporteinrichtung (16, 18) der Spulmaschine (2) eine an die Steuereinrichtung (12) angeschlossene Codiereinrichtung (13) installiert ist, die den mit Kopsen (4) bestückten Spulenträgern (5) Daten entsprechend der jeweiligen Garnqualität der Kopse zuordnet.

9. Vorrichtung nach anspruch 8, dadurch gekennzeichnet, daß der sensor (10) entweder in Bereich der auf die Spulenträger (5) aufgesteckten Kopse (4) oder im Bereich des die Spulenträger (5) transportierenden Transportelements (8) angeordnet ist.

10. Vorrichtung nach Anspruch 8, dadurch gekennzeichnet, daß bei mehreren Spulmaschinen (2, 2', 2'') der Umsetzer (3) mit jeweils einem zu einer der Spulmaschinen führenden Transportsystem (16, 16') verbunden ist.

## Claims

1. Method of associating quality-related data on bobbin carriers (5) equipped with bobbins (4) in an apparatus consisting of at least one ring spinner (1) and of at least one winding machine (2), which are connected together by a transporting system,
characterized in that,
- each change in the yarn quality of the bobbins (4) that are supplied to a transfer device (3) and are placed by this device on bobbin carriers (5) is detected by a sensor device (10, 11) installed in the region of the transfer device (3),
- the sensor device (10, 11) signals each change of the yarn quality of the bobbins (4) to a control device (12),
- and that the control device (12) causes a coding device (13), disposed in the placing-on region of the transfer device (3), to associate data that relate to the relevant yarn quality of the bobbins, with which the bobbin carriers are provided, with the bobbin carriers (5) provided with the bobbins (4).

2. Method according to Claim 1, characterized in that, by counting-off the bobbins (4) arriving at the transfer device (3), when a set counting sum is reached the boundary between two yarn qualities is determined and the association of data with the bobbin carriers is accordingly changed over.

3. Method according to Claim 1, characterized in that, by sensing the arrival of a switching element (9, 19) which marks the boundary between two qualities of bobbins (4) fed to the transfer device (3), the boundary between two yarn qualities is determined at the transfer device and the association of data with the bobbin carriers (5) is accordingly changed over.

4. Method according to Claim 2, characterized in that the switching element (19) is disposed on at least one bobbin carrier (5) defining the boundary between different yarn qualities.

5. Method according to Claim 2, characterized in that the switching element (9) is disposed on a transporting element (8) that moves the bobbin carriers (5) provided with bobbins (4).

6. Method according to Claim 2, characterized by the use of a colour-recognizing sensing element in the case of different yarn qualities of bobbins (4) on bobbin carriers (5) of different colours.

7. Method according to Claim 2, characterized by the use of a sensing element that recognizes a yarn quality.

8. Apparatus for carrying out the method according to one of the preceding Claims, consisting of at least one ring spinner (1) and of at least one winding machine (2), which are connected together by a transporting system, characterized in that,
- between a transporting device (8) of a ring spinner (1) and a transporting device (16, 18) of a winding machine (2), a transfer device (3) is incorporated, which takes the bobbins (4) from the transporting device (8) and transfers them to the transporting device (16, 18),
- in the end region of the transporting device (8) a sensor device (10, 11) for detecting the change of the yarn quality of the bobbins supplied on the conveyor belts (8) is disposed,
- the sensor device (10, 11) is connected to a control device (12),
- and that, in the starting region of the transporting device (16, 18) of the winding machine (2), a coding device (13) attached to the control device (12) is installed, which associates data corresponding to the relevant yarn quality of the bobbins with the bobbin carriers (5) provided with bobbins (4).

9. Apparatus according to Claim 8, characterized in that the sensor (10) is disposed either in the region of the bobbins (4) placed on the bobbin carriers (5) or in the region of the transporting element (8) transporting the bobbin carriers (5).

10. Apparatus according to Claim 8, characterized in that, in the case of a plurality of winding machines (2, 2', 2''), the transfer device (3) is connected each time with one transporting system (16, 16') leading to one of the winding machines.

## Revendications

1. Procédé pour affecter des données concernant la qualité à des supports de bobines (5) garnis de cannettes (4) dans un dispositif constitué par au moins un métier à filer continu à anneaux (1) et par au moins un bobinoir (2), lesquels sont reliés entre eux par l'intermédiaire d'un système transporteur, caractérisé par le fait :
- que toute modification de la qualité du fil des cannettes (4), lesquelles sont amenées à un dispositif de transfert (3) et posées par celui-ci sur des supports de bobines (5), est détectée par un dispositif capteur (10, 11) qui est installé dans la région du dispositif de transfert (3),
- que le dispositif capteur (10, 11) signale à un dispositif de commande (12) toute modification de la qualité du fil des cannettes (4),
- et que le dispositif de commande (12) amène un dispositif de codage (13) disposé dans la région où est installé le dispositif de transfert (3) à affecter aux supports de bobines (5) garnis de cannettes (4) des données qui ont trait à la qualité correspondante du fil des cannettes dont les supports de bobines sont garnis.

2. Procédé selon la revendication 1, caractérisé par le fait que, par comptage des cannettes (4) qui arrivent dans le dispositif de transfert (3), on détermine la limite entre deux qualités de fil au moyen du fait que l'on a atteint une somme totale prédéterminée, et que l'on modifie en conséquence l'affectation de données aux supports de bobines.

3. Procédé selon la revendication 1, caractérisé par le fait que l'on détermine sur le dispositif de transfert la limite entre deux qualités de fil par détection de l'arrivée d'un organe de commutation (9 ; 19) qui marque la limite entre deux qualités de cannettes (4) amenées au dispositif de transfert (3), et que l'on modifie en conséquence l'affectation de données aux supports de bobines (5).

4. Procédé selon la revendication 2, caractérisé par le fait que l'organe de commutation (19) est disposé sur au moins un support de bobines (5) qui définit la limite entre des qualités de fil différentes.

5. Procédé selon la revendication 2, caractérisé par le fait que l'organe de commutation (9) est disposé sur un organe de transport (8) qui déplace les supports de bobines (5) garnis de cannettes (4).

6. Procédé selon la revendication 2, caractérisé par l'utilisation d'un organe de détection reconnaissant les couleurs dans le cas de qualités de fil différentes de cannettes (4) posées sur des supports de bobines (5) dont la couleur est différente.

7. Procédé selon la revendication 2, caractérisé par l'utilisation d'un organe de détection qui reconnaît une qualité de fil.

8. Dispositif pour la mise en oeuvre du procédé selon l'une des revendications précédentes, constitué par au moins un métier à filer continu à anneaux (1) et par au moins un bobinoir (2), lesquels sont reliés entre eux par l'intermédiaire d'un système transporteur, caractérisé par le fait :
- qu'entre un dispositif transporteur (8) d'un métier à filer continu à anneaux (1) et un dispositif transporteur (16, 18) d'un bobinoir (2) est interposé un dispositif de transfert (3) qui retire les cannettes (4) du dispositif transporteur (8) et qui les transmet au dispositif transporteur (16, 18),
- qu'un dispositif capteur (10, 11) est disposé dans la région de l'extrémité du dispositif transporteur (8) en étant destiné à détecter la modification de la qualité du fil des cannettes qui sont amenées sur les bandes transporteuses (8),
- que le dispositif capteur (10, 11) est relié à un dispositif de commande (12),
- et qu'est installé, dans la région du début du dispositif transporteur (16, 18) du bobinoir (2), un dispositif de codage (13) qui est raccordé au dispositif de commande (12) et qui affecte aux supports de bobines (5) garnis de cannettes (4) des données correspondant à chaque qualité du fil des cannettes.

9. Dispositif selon la revendication 8, caractérisé par le fait que le capteur (10) est disposé, soit dans la région des cannettes (4) enfoncées sur les supports de bobines (5), soit dans la région du dispositif transporteur (8) qui transporte les supports de bobines (5).

10. Dispositif selon la revendication 8, caractérisé par le fait que, dans le cas d'une pluralité de bobinoirs (2, 2', 2''), le dispositif de transfert (3) est à chaque fois relié à un système transporteur (16, 16') qui conduit à l'un des bobinoirs.
